# FASCICULE DE BREVET EUROPEEN

(11) **EP 0 369 242 B1**
(45) Date de publication et mention de la délivrance du brevet: **02.02.1994**
(21) Numéro de dépôt: 89120313.5
(22) Date de dépôt: 02.11.1989
(51) Int. Cl.: G04B 19/26

(54) **Pièce d'horlogerie astronomique et disque destiné à équiper une telle pièce**
Astronomische Uhr und Scheibe zur Ausrüstung einer solchen Uhr
Astronomic time piece and disc to be fitted on the same

(30) Priorité: 15.11.1988 CH 4241/88
(43) Date de publication de la demande: 23.05.1990
(73) Titulaire: Compagnie des Montres Longines, Francillon S.A., CH-2610 St-Imier (CH)
(72) Inventeur: Vaucher, Frank, CH-2612 Cormoret (CH)
(74) Mandataire: Caron, Gérard

(56) Documents cités:
- EP-A- 0 195 742
- DE-A- 2 460 725
- FR-A- 348 040
- US-A- 372 575
- US-A- 4 551 027
- US-A- 4 759 002

## Description

L'invention concerne une pièce d'horlogerie astronomique indiquant la valeur quotidienne d'une ou plusieurs grandeurs astronomique à cycle annuel, telle que l'heure de lever / coucher du soleil, la déclinaison d'un astre ou analogue, à travers un guichet ménagé dans le cadran. Ces pièces sont destinées principalement à être montées dans des montres du type montre bracelet.

L'invention concerne également un disque pour l'affichage de grandeurs astronomiques.

On connaît déjà des pièces d'horlogerie notamment des montres astronomiques qui indiquent les valeurs d'une grandeur astronomique variant quotidiennement. Ces valeurs sont indiquées au moyen d'aiguilles, qui se déplacent d'un pas par jour en regard d'une échelle graduée représentative d'une grandeur déterminée. Toutefois, il s'agit de montres comprenant des mouvements d'une très grande complexité, qui présentent notamment des mécanismes à engrenages planétaires à rouages satellites à mobiles multiples. Ces mécanismes présentent donc une grande compacité et sont en conséquence trop coûteux pour être fabriqués en grande série. En outre, sur de telles montres la surface disponible pour l'affichage est relativement faible, si bien que la lecture des valeurs astronomiques est peu aisée et par conséquent souvent imprécise.

Par ailleurs, on connaît des montres astronomiques présentant des informations astronomiques à travers un guichet ménagé dans le cadran. Cependant, ces informations concernent des grandeurs astronomiques à cycle annuel ayant une valeur constante pendant la durée d'un mois considéré, par exemple un signe du zodiaque. Là encore, si l'on désire afficher la valeur d'une grandeur astronomique variant quotidiennement, il est nécessaire d'utiliser un disque effectuant un tour en 365 jours ce qui présente également les inconvénients mentionnés plus haut.

On connaît aussi du document US-A-4759 002 une horloge comprenant un disque des heures et un disque des minutes qui apparaissent respectivement à travers des guichets. Le disque des heures comprend un index formé par la délimitation entre une partie sombre et une partie éclairée du disque et qui se déplace en regard d'une échelle représentant les heures. Le disque des minutes quant à lui porte directement une indication des minutes par pas de cinq minutes.

Cette horloge permet tout au plus de déterminer par une lecture indirecte le nombre d'heures qui s'est écoulé depuis le lever du soleil ainsi que le nombre d'heures qui vont encore s'écouler jusqu'au coucher du soleil. Ces données sont en outre plus qu'approximative puisqu'elles ne tiennent pas compte des variations des heures de lever et de coucher du soleil en fonction des saisons.

Le document DE-A-2460 725 décrit par ailleurs un dispositif pédagogique permettant de déterminer manuellement la position des planètes les unes par rapport aux autres à un instant donné à l'aide d'une série de disques et d'anneaux concentriques comportant des tables numériques et des guichets.

Le document US-A-372 575 décrit une horloge calendrier indiquant, le quantième à l'aide d'une aiguille, le jour, le mois et l'année à l'aide de disques visibles à travers des guichets et la phase de lune à l'aide d'un disque.

La présente invention a donc pour but principal de remédier aux inconvénients de l'art antérieur en fournissant une pièce d'horlogerie permettant l'affichage de la valeur quotidienne d'une grandeur astronomique à cycle annuel d'une façon simple et précise et de surcroît pour une faible augmentation du coût de la pièce.

A cet effet, l'invention a pour objet une pièce d'horlogerie telle que définie par la revendication 1 du brevet.

Ainsi l'évolution de la valeur d'une grandeur astronomique pendant la durée d'un mois peut être aisément indiquée en utilisant un disque des mois classique sans l'adjonction de rouages supplémentaires. En outre, l'énergie requise pour l'affichage de cette valeur est particulièrement faible.

D'autres caractéristiques et avantages de l'invention apparaîtront à la lecture de la description qui suit de modes de réalisation non limitatifs en liaison avec les dessins ci-joints parmi lesquels :
- la figure 1 est une vue schématique en plan d'une montre bracelet selon l'invention, le bracelet ayant été omis ;
- la figure 2 est une vue schématique en coupe selon la ligne II-II de la figure 1 ;
- la figure 3 est une vue en plan d'un exemple de réalisation d'un disque des mois d'une pièce d'horlogerie selon l'invention ;
- les figures 4 à 6 montrent différents modes de réalisation d'affichage à travers un guichet du cadran de grandeurs astronomiques variant quotidiennement selon l'invention ; et
- la figure 7 montre une variante de réalisation d'un cadran présentant une pluralité de guichets pour l'affichage d'une grandeur astronomique selon l'invention ; et
- la figure 8 montre une lunette pouvant équiper une montre selon l'invention.

En se référant tout d'abord à la figure 1, on voit une vue en plan d'une montre bracelet désignée par la référence générale 1. Cette montre 1, de forme générale circulaire, comprend classiquement un boîtier 2 ayant des cornes 3 pour la fixation du bracelet (non représenté). Comme il apparaît à la figure 2, la montre comprend également un mouvement d'horlogerie 4 avec une tige de mise à l'heure et portant un cadran 6 ainsi que des aiguilles non référencées. Le boîtier 2 comporte une carrure 7 à la partie supérieure de laquelle est fixée un verre 8, et un fond 9 à sa partie inférieure. Le fond 9, fixé au boîtier 2 de façon appropriée, par exemple au moyen de vis non représentées au dessin, assure la fermeture du boîtier 2.

Le cadran 6 porte des divisions horaires 10 classiques et est traversé en outre par trois axes concentriques portant respectivement l'aiguille des heures, des minutes et des secondes. En outre, le mouvement de la montre entraîne pas à pas une couronne de quantièmes 11 à raison d'un pas par 24 H. Cette couronne porte de façon classique, sur sa face 12 dirigée vers le cadran 6, l'indication des 31 quantièmes du mois.

Enfin, le mouvement entraîne pas à pas un disque des mois 13 à raison d'un pas par mois, ce disque effectuant une révolution complète en une année.

Un dispositif d'entraînement du disque des mois peut par exemple comprendre un doigt solidaire de la couronne des quantièmes entraînant une fois par mois une roue de renvoi qui coopère avec le disque des mois, associé à un sautoir garantissant son positionnement.

Selon l'invention la montre représentée à la figure 1 comprend des guichets 14, 15, 16, 17, 18 à travers lesquels une partie du disque des mois est visible. Chacun des guichets est associé à une grandeur astronomique à cycle annuel variant quotidiennement.

Dans l'exemple de la figure 1 les guichets 14, 15 et 18 sont associés respectivement à l'heure de lever du soleil, l'heure de coucher du soleil et à la déclinaison solaire. Ces guichets sont ménagés en forme de secteurs d'anneaux concentriques de diamètres différents. Les informations concernant les grandeurs astronomiques portées par le disque des mois apparaissent à travers les guichets 14, 15 et 18 sous la forme de segments de courbes.

Le bord inférieur 19, 20 de chaque guichet 14, 15 est muni d'une graduation et constitue un premier axe que l'on peut considérer comme axe des abscisses. Les graduations inscrites le long de cet axe indiquent des valeurs liées à la grandeur astronomique affichée dans le guichet, à savoir l'heure de lever et l'heure de coucher du soleil respectivement.

Par ailleurs, le bord latéral 22, 23 de chaque guichet 14, 15 est également muni d'une graduation et constitue ainsi un second axe que l'on peut considérer comme un axe des ordonnées. Les graduations portées le long de cet axe des ordonnées indiquent, dans le cas représenté, les valeurs de quantième.

En revanche, le bord inférieur 21 ou supérieur du guichet 18 est muni d'une graduation indiquant les valeurs des quantièmes et le bord latéral 24 est muni d'une graduation indiquant les valeurs d'une grandeur astronomique, en l'occurrence une valeur angulaire de la déclinaison solaire.

En conséquence, le bord inférieur 19, 20, 21 et le bord latéral 22, 23, 24 de chaque guichet 14, 15, 18 forment un repère de type cartésien dans lequel s'inscrivent les segments de courbes 25, 26, 27. De cette façon, on peut aisément représenter l'évolution d'une grandeur astronomique variant quotidiemment au cours d'un mois, et par là même lire directement la valeur quotidienne de cette dernière.

On notera bien entendu que les graduations susdites peuvent être directement portées par le disque des mois 13 ; mais cette solution impose naturellement l'inscription des graduations en regard de chaque segment de courbe.

On remarquera également qu'en fonction de la configuration des guichets et en fonction des échelles de valeurs utilisées pour le quantième et la grandeur astronomique, il pourra être parfois avantageux d'associer l'axe des abscisses aux valeurs de quantième et l'axe des ordonnées aux valeurs de la grandeur astronomique.

Les guichets 16 et 17 ménagés dans le cadran 6 dans un anneau de même diamètre sont destinés à laisser apparaître l'indication du mois courant et du quantième respectivement.

Le guichet 16 est ménagé entre 9 et 10 heures tandis que le guichet 17 est ménagé entre 2 et 3 heures afin qu'ils ne soient pas alignés le long d'un même diamètre.

En se référant maintenant à la figure 3, on voit une vue en plan d'un disque des mois 13 selon l'invention. Ce disque des mois 13 comprend sur sa face en regard du cadran une pluralité de graphismes. Ces graphismes sont disposés sur quatre anneaux concentriques 28, 29, 30, 31 de diamètres différents en correspondance avec les diamètres des anneaux dans lesquels les guichets 14, 15, 16, 17, 18 sont ménagés. En partant de l'anneau de plus grand diamètre, le premier 28, le troisième 30 et le quatrième 31 sont associés chacun à une grandeur astronomique tandis que le deuxième 29 indique classiquement une numérotation des mois, représentée ici en chiffres romains.

Chaque anneau 28, 30, 31 associé à une grandeur astronomique est divisé en douze secteurs 28a, 30a, 31a, et sur chacun d'eux figure un segment de courbe 25, 26, 27 correspondant à l'évolution quotidienne au cours d'un mois de l'année de la grandeur astronomique associée.

Dans l'exemple illustré, le premier anneau 28 comprend douze secteurs 28a, comprenant chacun un segment de courbe 25, indiquant l'évolution quotidienne de l'heure de lever du soleil au cours des douze mois de l'année, cet anneau 28 coopérant avec le guichet 14 situé à douze heures sur le cadran 6.

Le deuxième anneau 29 présente l'indication des mois, le signe du mois courant étant visible au travers du guichet 16 ménagé dans le cadran. Par ailleurs, ce deuxième anneau 29 comprend douze guichets 32 ménagés entre chaque signe du mois. Ces guichets 32 coopérent d'une part avec la couronne de quantièmes 11 afin que cette dernière soit visible en permanence à travers l'un des guichets 32, d'autre part avec le guichet 17 ménagé dans le cadran 6.

Le troisième anneau 30 présente des informations sensiblement identiques à celles du premier anneau 28, à savoir l'évolution quotidienne de l'heure de coucher du soleil sous forme de segments de courbes 26. Ce troisième anneau 30 est visible à travers un guichet 15 ménagé également à douze heures le long d'un diamètre inférieur aux deux précédents.

Enfin, le quatrième anneau 31 divisé aussi en douze secteurs 31a indique sous la forme d'une courbe 27 les valeurs angulaires quotidiennes de la déclinaison solaire, cette courbe 27 étant visible à travers un guichet 18 ménagé à six heures.

Il est bien évident que, si on le désire, ces anneaux peuvent être divisés en un plus au moins grand nombre de secteurs. En ce cas, le pas du disque et la taille des guichets, les indications et les graduations associées seront adaptés.

Dans une variante de réalisation, le bord inférieur 19 des guichets 14 peut indiquer la valeur de la grandeur astronomique tandis que le quantième peut être indiqué le long de chaque segment 25 de courbe par l'intermédiaire d'index I, ces derniers étant réalisés dans un exemple de graphisme représenté à la figure 4 par les extrémités des rayons du soleil.

Selon un autre mode de réalisation du graphisme, représenté à la figure 5, les segments de courbes associés à une grandeur astronomique apparaissant dans un guichet 33a peuvent être mis bout à bout et former une courbe 33b continue s'étendant le long d'un anneau, ceci étant particulièrement intéressant pour l'indication de la courbe représentative de l'équation du temps.

Dans une variante représentée à la figure 6, on voit deux segments de courbes 34, 35 à travers un même guichet 36. Chacun de ces segments de courbes est représentatif de l'évolution quotidienne d'une grandeur astronomique. Il s'agit ici de deux segments de courbes représentant respectivement l'heure de lever du soleil et l'heure de coucher du soleil, et les courbes sont disposées de part et d'autre d'un soleil représenté schématiquement.

On notera aussi qu'avec une telle configuration on peut avantageusement indiquer la variation de la durée d'insolation au cours du mois considéré, par exemple au moyen d'une échelle graduée (non représentée) ménagée sur le bord latéral supérieur 36a du guichet 36.

Enfin, sur la figure 7, on voit une variante de réalisation d'une pièce d'horlogerie selon l'invention comportant pour chaque grandeur astronomique trois guichets 37, 38, 39. Chaque guichet est associé à un quantième déterminé. Dans l'exemple illustré, le premier guichet 37 est associé au premier jour du mois, le deuxième guichet 38 est associé au 15e jour du mois et le troisième guichet 39 est associé au 30e jour du mois. Dans cet exemple, les grandeurs astronomiques étant l'heure de lever/coucher du soleil, les premiers guichets 37 sont situés respectivement à 10 heures et 4 heures, les deuxièmes 38 guichets à 12 heures et 6 heures, et les troisièmes 39 guichets à 8 heures et 2 heures. Ces guichets 37, 38, 39 ont une configuration oblongue et s'étendent en sens radial dans la partie médiane du cadran 6.

Chaque guichet 37, 38, 39 est munie sur un de ses bords longitudinaux 37a, 38a, 39a d'une échelle graduée permettant d'indiquer la valeur de la grandeur astronomique pour le quantième associé au guichet. Cette valeur est déterminée par un index 37b, 38b, 39b visible à travers des guichets, cet index étant porté par le disque des mois. Cet index 37b, 38b, 39b est en fait un segment de courbe apparaissant à travers un guichet si bien que l'on peut facilement interpoler la valeur de la grandeur astronomique pour un quantième compris entre le ler et le 15 et le 15 et le 31 du mois.

Bien entendu, le cadran 6 comprend là aussi un guichet 17 (situé à 3 heures) faisant apparaître une indication concernant le mois, l'information astronomique indiquée par l'index lui étant directement liée.

Compte tenu de la surface limitée du disque des mois on peut pour une meilleure lecture des informations astronomiques reporter l'indication d'une grandeur astronomique sur une lunette 40 (figure 8) fixe ou tournante montée classiquement sur la carrure 7 du boîtier 2 (figure 2).

Un effet esthétique particulièrement agréable peut être obtenu en choisissant de porter sur cette lunette l'équation du temps représentée par une courbe continue 41.

## Revendications

1. Pièce d'horlogerie astronomique pour l'indication d'une grandeur astronomique à cycle annuel variant quotidiennement au moyen d'un disque (13), comportant un mouvement d'horlogerie, caractérisée en ce qu'elle a les dimensions d'une montre bracelet, c'est-à-dire qui peut se porter au poignet, en ce que le disque (13) est entraîné par ledit mouvement par pas pour effectuer une révolution en une année, en ce que le disque comporte un ensemble de segments de courbes représentatifs chacun de la valeur de ladite grandeur astronomique pendant une période déterminée de l'année, en ce que la pièce d'horlogerie comporte en outre un cadran (6) pourvu d'un guichet (14, 15, 18) comportant un bord extérieur, un bord intérieur et deux bords latéraux, et à travers lequel une partie dudit premier disque (13) est visible, un premier bord constitué par un desdits bords extérieur et intérieur et un deuxième bord constitué par l'un desdits bords latéraux formant ensemble un repère de type cartésien dans lequel s'inscrivent lesdits segments de courbes, en ce que ladite pièce d'horlogerie comprend en regard de l'un desdits premier et deuxième bords une première graduation associée à la valeur du quantième, et en regard de l'autre desdits premier et deuxième bords une deuxième graduation associée à ladite grandeur astronomique, et en ce que lesdits segments (25, 26, 27) coopèrent avec lesdites graduations pour indiquer la valeur quotidienne de ladite grandeur astronomique et sont disposés sur ledit disque de manière à apparaître successivement dans ledit guichet (14, 15, 18) au cours de la rotation dudit disque (13).

2. Pièce d'horlogerie selon la revendication 1, caractérisée en ce que chaque segment (25, 26, 27) de courbe associé à ce guichet (14, 15, 18) représente les valeurs quotidiennes successives de ladite grandeur astronomique pendant un mois.

3. Pièce d'horlogerie selon la revendication 2 caractérisée en ce que les graduations sont portées par le cadran (6).

4. Pièce d'horlogerie selon la revendication 1 caractérisée en ce qu'elle comprend une pluralité de guichets (37, 38, 39) pour indiquer une pluralité de grandeurs astronomiques, chaque segment de courbe (37a, 38a, 39a) associé à un guichet représentant la valeur d'une de cette pluralité de grandeurs astronomiques pour un quantième déterminé.

5. Pièce d'horlogerie selon l'une quelconque des revendications 1 à 4 caractérisée en ce que ledit premier disque (13) porte en outre une indication de mois et le cadran (6) comporte un guichet (16) pour la visualisation du mois courant.

6. Pièce d'horlogerie selon l'une quelconque des revendications 1 à 5 comprenant un disque de quantième (11) sous le premier disque (13), caractérisée en ce que le cadran (6) comprend un guichet de quantième (17) et en ce que le premier disque (13) comprend une pluralité de guichets de quantièmes (32) disposés pour que le quantième apparaisse dans le guichet de quantième (17) du cadran (6).

7. Pièce d'horlogerie selon l'une quelconque des revendications 1 à 6, caractérisée en ce qu'au moins l'une des grandeurs astronomiques portée sur le premier disque (13) est prise dans l'ensemble des grandeurs astronomiques comprenant :
- l'heure de lever du soleil
- l'heure de coucher du soleil
- la déclinaison solaire
- l'équation du temps

## Claims

1. Astronomic timepiece for indicating one astronomic magnitude having an annual cycle varying daily by means of a disc (13), including a horological movement, characterized in that it has the dimensions of a wrist watch, i.e. which may be worn on the wrist, in that the disc (13) is driven stepwise by said movement so as to effect one revolution in one year, in that the disc includes a plurality of curve segments each representative of said astronomic magnitude over a predetermined period, in that the timepiece further comprises a dial (6) provided with one opening (14, 15, 18) comprising an exterior edge, an interior edge and two lateral edges and through which a portion of said first disc (13) is visible, a first edge constituted by one of said exterior and interior edges and a second edge constituted by one of said lateral edges together forming reference axes of the Cartesian type in which said curve segments lie, in that said timepiece comprises opposite one of said first and second edges a first graduation associated with the value of the day of the month and opposite another of said first and second edges a second graduation associated with said astronomic magnitude, and in that said segments (25, 26, 27) cooperate with said graduations so as to indicated the daily value of said astronomic magnitude and are arranged on said disc in a manner to appear successively in said opening (14, 15, 18) in the course of rotation of said disc (13).

2. Timepiece according to claim 1, characterized in that each curve (25, 26, 27) associated with said opening (14, 15, 18) represents the successive daily values of such astronomic magnitude during one month.

3. Timepiece according to claim 2, characterized in that the graduations are borne on the dial (6).

4. Timepiece according to claim 1, characterized in that it comprises a plurality of openings (37, 38, 39) so as to indicate a plurality of astronomic magnitudes, each curve segment (37a, 38a, 39a) associated with an opening representing the value of the astronomic magnitude for a predetermined date.

5. Timepiece according to any one of claims 1 to 4, characterized in that said first disc (13) additionally bears a month indication and the dial (6) includes an opening (16) to permit reading of the current month.

6. Timepiece according to any one of claims 1 to 5 comprising a date disc (11) under the first disc (13), characterized in that the dial (6) includes a date opening (17) and in that the first disc (13) includes a plurality of date openings (32) arranged so that the date appears in the date opening (17) of the dial (6).

7. Timepiece according to any one of claims 1 to 6, characterized in that at least one of the astronomic magnitudes borne on the first disc (13) is selected from the set of astronomic magnitudes comprising :
- the time or sunrise
- the time of sunset
- the solar declination
- the equation of time.

## Patentansprüche

1. Astronomisches Zeitmeßgerät für die Anzeige einer astronomischen Größe mit Jahreszyklus, die sich täglich ändert, mittels einer Scheibe (13), umfassend ein Uhrwerk, dadurch gekennzeichnet, daß es die Abmessungen einer Armbanduhr aufweist, das heißt am Handgelenk getragen werden kann, daß die Scheibe (13) von dem Uhrwerk in Schritten angetrieben wird, um einen Umlauf in einem Jahr zu bewirken, daß die Scheibe eine Gruppe von Kurvensegmenten umfaßt, die jeweils repräsentativ sind für den Wert der astronomischen Größe während einer vorbestimmten Periode des Jahres, daß das Zeitmeßgerät ferner ein Zifferblatt (6) mit einem Fenster (14, 15, 18) umfaßt, das einen äußeren Rand, einen inneren Rand und zwei Seitenränder aufweist und durch welches eine Partie der ersten Scheibe (13) sichtbar ist, wobei ein erster Rand, gebildet von einem der genannten äußeren und inneren Ränder und ein zweiter Rand, gebildet von dem einen der seitlichen Ränder, gemeinsam eine Markierung vom Cartesischen Typ bilden, in den sich die Kurvensegmente einschreiben, daß das Zeitmeßgerät gegenüber einem der ersten und zweiten Ränder eine erste Teilung aufweist, zugeordnet dem Wert des Datums, und gegenüber dem anderen der ersten und zweiten Ränder eine zweite Teilung, zugeordnet der astronomischen Größe, und daß die Segmente (25, 26, 27) mit den Teilungen zusammenwirken zur Anzeige des täglichen Wertes der astronomischen Größe und auf der Scheibe derart angeordnet sind, daß sie nacheinander in dem Fenster (14, 15, 18) während des Umlaufs der Scheibe (13) erscheinen.

2. Zeitmeßgerät nach Anspruch 1, dadurch gekennzeichnet, daß jedes Segment (25, 26, 27) der dem Fenster (14, 15, 18) zugeordneten Kurve die täglichen aufeinanderfolgenden Werte der astronomischen Größe während eines Monats repräsentieren.

3. Zeitmeßgerät nach Anspruch 2, dadurch gekennzeichnet, daß die Teilungen von dem Zifferblatt (6) getragen sind.

4. Zeitmeßgerät nach Anspruch 1, dadurch gekennzeichnet, daß es eine Mehrzahl von Fenstern (37, 38, 39) umfaßt zur Anzeige einer Mehrzahl astronomischer Größen, wobei jedes Kurvensegment (37a, 38a, 39a), das einem Fenster zugeordnet ist, den Wert einer dieser Mehrzahl von astronomischen Größen für ein bestimmtes Datum repräsentiert.

5. Zeitmeßgerät nach einem der Ansprüche 1 bis 4, dadurch gekennzeichnet, daß die erste Scheibe (13) ferner einer Monatsanzeige trägt und das Zifferblatt (6) ein Fenster (16) für die Sichtbarmachung des laufenden Monats umfaßt.

6. Zeitmeßgerät nach einem der Ansprüche 1 bis 5, umfassend eine Datumscheibe (11) unter der ersten Scheibe (13), dadurch gekennzeichnet, daß das Zifferblatt (6) ein Datumfenster (17) umfaßt und daß die erste Scheibe (13) eine Mehrzahl von Datumfenstern (32) umfaßt, die so angeordnet sind, daß das Datum in dem Datumfenster (17) des Zifferblattes (6) erscheint.

7. Zeitmeßgerät nach einem der Ansprüche 1 bis 6, dadurch gekennzeichnet, daß mindestens eine der astronomischen Größen, die von der ersten Scheibe (13) getragen werden, aus der Gruppe der astronomischen Größen entnommen wird, welche umfaßt:
- die Sonnenaufgangszeit
- die Sonnenuntergangszeit
- die Sonnendeklination
- die Zeitgleichung.
